# FASCICULE DE BREVET EUROPEEN

(11) **EP 1 840 680 B1**
(45) Date de publication et mention de la délivrance du brevet: **25.06.2008**
(21) Numéro de dépôt: 06006515.8
(22) Date de dépôt: 29.03.2006
(51) Int. Cl.: G04B 45/02

(54) **Module horloger comportant un cadran rotatif ajustable sur un mouvement horloger**
Uhrmodul, das ein verstellbares drehbares Zifferblatt auf einem Uhrwerk umfasst
Clock module including an adjustable rotary dial on a clock movement

(43) Date de publication de la demande: 03.10.2007
(73) Titulaire: De Grisogono S.A., Genève (CH)
(72) Inventeur: Gruosi, Fawaz, 1197 Prangins (CH)
(74) Mandataire: Cronin, Brian Harold John

(56) Documents cités:
- CH-A- 338 782
- FR-A- 2 626 985
- US-A1- 2003 095 475

## Description

La présente invention est relative au domaine de l'horlogerie, plus particulièrement à un module horloger comportant un cadran rotatif ajustable sur un mouvement horloger. Le cadran possède une ouverture permettant de visualiser une seule des complications du mouvement horloger, l'action d'un poussoir faisant pivoter ledit cadran afin de pouvoir visualiser une autre complication ou une image.

La plupart des montres mécaniques dites à complications indique d'autres informations que la simple lecture de l'heure. Certaines complications telle que l'indication de la réserve de marche d'une montre, d'un quantième perpétuel ou encore de la phase de lune par exemple sont disposées sur le cadran d'une montre. L'association de plusieurs complications dans une montre peut surcharger le cadran pouvant rendre la lecture d'une information difficile. L'accumulation de plusieurs informations peut également avoir un impact négatif sur la sobriété de la montre.

La publication US 2003/0095475 divulgue une montre dont le cadran comporte une carte planisphère des constellations. La lunette est pourvue d'un cache en forme de croissant sur lequel sont inscrits les chiffres des heures, ces chiffres étant susceptibles de s'aligner avec les jours de l'année, ces derniers étant agencés sur le pourtour d'un anneau concentrique. La rotation de la lunette permet de faire coïncider l'heure avec la date afin de révéler la portion de la carte qui peut être observée dans le ciel à un instant précis au cours de l'année. La rotation de la lunette s'effectue manuellement.

Le but de la présente invention est de proposer un module horloger comportant un cadran rotatif ajustable sur un mouvement horloger, ledit cadran rotatif possédant une ouverture permettant de visualiser qu'une seule information à la fois afin d'une part de faciliter la lecture de l'information et d'autre part d'assurer une certaine sobriété de la montre.

Conformément à l'invention, ce but est atteint grâce à un module horloger selon la revendication 1. De préférence, la désolidarisation du cadran rotatif du cadran de base est réalisée lorsqu'une pression est exercée sur le poussoir, la rotation du cadran rotatif étant déclenchée lorsque le poussoir revient à sa position de repos.

Les caractéristiques de l'invention apparaîtront plus clairement à la lecture d'une description d'une forme d'exécution donnée uniquement à titre d'exemple, nullement limitative en se référant aux figures schématiques, dans lesquelles :
- La figure 1 représente une vue éclatée du module horloger comportant le cadran rotatif, un cadran de base, deux systèmes de commande et une platine.
- La figure 2 représente une vue de dessous du cadran rotatif comportant quatre goupilles dites d'entraînement, quatre goupilles dites de butée et quatre bossages.
- La figure 3 représente une vue de derrière d'une tige de commande comportant un crochet et une vue en coupe selon A-A de ladite tige.
- La figure 4 représente une vue de dessus de deux systèmes de commande agencés sur la platine en position initiale, le cadran rotatif étant représenté en transparence.
- La figure 5 représente une vue de dessus de la figure 4 lorsque l'un des poussoirs est actionné et que sa tige de commande est en course maximum.
- La figure 6 représente une vue de dessus de la figure 5 lorsque le cadran rotatif est en cours de rotation.
- La figure 7 représente une vue de dessus de la figure 4 lorsque les deux poussoirs sont actionnés simultanément.

Selon le mode d'exécution principal de la présente Invention, le module horloger comporte le cadran rotatif (1) comprenant l'ouverture (2). Ledit cadran (1) est agencé de manière rotative sur le cadran de base (3) par l'intermédiaire d'un roulement à bille (4). Le cadran de base (3) comporte quatre ouvertures (5) positionnées chacune à 90 degrés destinées à laisser apparaître quatre complications du mouvement horloger.

Le cadran rotatif (1) comporte sur la face inférieure d'une part un élément annulaire (6) en son centre sur lequel sont positionnées à intervalle régulier les quatre goupilles d'entraînement (7) et d'autre part les quatre autres goupilles de butées (8) positionnées en sa périphérie également à intervalle régulier, ceci en correspondance avec les goupilles d'entraînement (7).

Chacune des quatre goupilles d'entraînement (7) est destinée à être entraînée par un mécanisme instantané, qui sera décrit ultérieurement, afin d'assurer la rotation du cadran rotatif (1) de 90 degrés lorsqu'un poussoir (9, 9') est actionné. Chacune des goupilles de butées (8) est quant à elle destinée à stopper la rotation du cadran rotatif (1) lorsque celui-ci a effectué une rotation de 90 degrés.

Dans la mesure où le module horloger comporte deux systèmes de commande identiques placés de façon symétrique par rapport à l'axe 3H/9H, l'un entraînant la rotation du cadran rotatif (1) dans le sens horaire et l'autre l'entraînant dans le sens antihoraire, seule l'action de l'un de ces systèmes sera décrite.

Le système de commande qui a pour but de faire pivoter le cadran rotatif (1) du module dans le sens horaire comporte les séquences suivantes :
- le poussoir (9) actionne une bascule de transmission (10) qui transmet un mouvement rectiligne à une tige (11) jusqu'à ce que l'une de ses extrémités actionne une bascule dite de butée (12) ;
- sous l'action de ladite tige (11), cette bascule (12), qui comporte un doigt d'arrêt (13) pouvant librement basculer autour d'un axe de rotation (14) entre deux goupilles (15) limitant le débattement du doigt (13), pivote afin de désengager momentanément le doigt d'arrêt (13) d'une des goupilles de butées (8) (Figure 5) ;
- sous l'action d'un ressort de rappel (16) agencé sur la tige (11), celle-ci est animée d'un mouvement rectiligne opposé lorsque le poussoir (9) n'est plus actionné, ce qui amène un crochet (17) solidaire de la tige (11) en contact avec l'une des goupilles d'entraînement (7);
- sous l'impulsion du ressort de rappel (16) le crochet (17) entraîne la goupille d'entraînement (7) occasionnant ainsi la rotation du cadran rotatif (1) dans le sens horaire (Figure 6) ;
- la tige (11) retourne ensuite dans sa position de repos ;
- à ce moment, sous l'action d'une lame ressort (18), la bascule de butée (12) a repris sa position initiale permettant ainsi l'arrêt de la prochaine goupille de butée (8) par le doigt d'arrêt (13) lorsque le cadran rotatif (1) aura pivoté de 90 degrés.

Lorsqu'il est actionné, le poussoir (9) enclenche la rotation instantanée du cadran rotatif (1) par le biais des diverses séquences susmentionnées, Cependant, lorsque l'une des goupilles de butées (8) est stoppée par le doigt d'arrêt (13), le cadran rotatif (1), ayant effectué une rotation de 90 degrés, se retrouve dans une position instable, Pour palier à ce problème, le cadran rotatif (1) comporte sur son pourtour quatre bossages (19) associés aux goupilles de butées (8). Ceux-ci sont destinés à venir se positionner à tour de rôle dans un logement (20) situés sur une lame ressort (21) assurant ainsi la stabilité du cadran rotatif (1). Cette lame ressort (21) est agencée dans un dégagement (non illustré) se trouvant dans le cadran de base (3).

Ce dernier comporte une ouverture (22) (Figure 1) supplémentaire à 10H afin de positionner le doigt (13) de la bascule dite de butée (12) au niveau des goupilles de butée (8).

Le crochet (17) est librement ajusté sur la tige (11) autour d'un axe (23) perpendiculaire à cette dernière (Figure 3). Un ressort (24) est vissé sur ladite tige (11) de sorte que l'une de ses extrémités appuie sur le talon du crochet (17) forçant sa position en saillie à 90 degrés par rapport à la tige (11). Le crochet (17) peut ainsi se rabattre au contact d'une des quatre goupils d'entraînement (7) évitant ainsi le blocage de la tige (11) lorsque le poussoir (9) est actionné.

Les divers éléments constitutifs du système de commande décrit ci-dessus et du système de commande qui a pour but de faire pivoter le cadran rotatif (1) du module dans le sens antihoraire par l'action d'un poussoir (9') sont agencés sur une platine (24) qui est destinée à être positionnée directement sur le mouvement horloger. Ladite platine (24) comporte des ouvertures (25) en correspondance avec les ouvertures (5) du cadran de base (3) afin de laisser apparaître les quatre complications du mouvement horloger.

La forme et le positionnement de manière symétrique des deux bascules de transmission (10, 10') permettent d'actionner uniquement un poussoir (9, 9') à la fois, une pression simultanée sur lesdits poussoirs bloquant les deux systèmes de commande (Figure 7).

Le mode de réalisation n'est nullement limitatif et par conséquent le nombre de goupilles d'entraînement et de butée (7, 8) peut être inférieur ou supérieur à quatre afin de varier l'angle de rotation du cadran rotatif (1) lorsque le poussoir (9) est actionné. Les intervalles entre lesdites goupilles d'entraînements et de butée (7, 8) peut ne pas être régulier. Par ailleurs, des motifs peuvent remplacer une ou plusieurs complications du mouvement horloger.

## Revendications

1. Module horloger agencé pour être ajusté sur un mouvement horloger, ledit module comportant un cadran rotatif (1) comprenant une ouverture (2) agencée pour permettre de visualiser une complication du mouvement horloger ou une image, **caractérisé en ce que** ledit cadran rotatif (1) est monté de manière rotative sur un cadran de base (3) par l'intermédiaire d'un organe annulaire à basse friction (4), un poussoir (9) pouvant faire pivoter d'un certain angle ledit cadran rotatif (1) de manière à pouvoir visualiser une autre complication ou image à travers l'ouverture (2).

2. Module horloger selon la revendication 1, **caractérisé en ce qu'**il comporte des moyens (8, 13,19, 21) pour stopper et solidariser le cadran rotatif (1) au cadran de base (3), ledit module étant agencé d'une part de manière à désolidariser le cadran rotatif (1) au cadran de base (3) lorsque le poussoir (9, 9') est poussé et d'autre part pour entraîner le cadran rotatif (1) lorsque le poussoir (9,9') est relâché.

3. Module horloger selon la revendication 2, **caractérisé en ce que** le cadran rotatif (1) comporte sur sa face inférieure d'une part plusieurs goupilles dites d'entraînement (7) agencées à intervalle régulier ou non sur un cercle (6) situé proche de son centre et d'autre part plusieurs goupilles dites de butée (8) positionnées en sa périphérie à intervalle régulier ou non, l'action du poussoir (9) faisant pivoter une bascule de transmission (10) qui communique un mouvement rectiligne à une tige (11) jusqu'à ce que l'une de ses extrémités actionne une bascule dite de butée (12) comportant des moyens d'arrêt des goupilles de butée (8), la bascule de butée (12) pivotant afin de désengager momentanément l'une desdites goupilles de butées (8) desdits moyens d'arrêt, ladite tige (11) comportant un ressort de rappel (16) lui permettant de regagner sa position de repos lorsque le poussoir (9) n'est plus actionné, la tige (11) entraînant sur son passage l'une des goupilles d'entraînement (7) par l'intermédiaire d'un crochet (17) déclenchant ainsi la rotation dans un premier sens de rotation du cadran rotatif (1), celui-ci pivotant jusqu'à ce que la prochaine goupille de butée (8) est arrêtée par les moyens d'arrêt de la bascule de butée (12).

4. Module horloger selon la revendication 3, **caractérisé en ce qu'**elle comprend un second poussoir (9') faisant pivoter une seconde bascule de transmission (10') lorsque le second poussoir (9') est actionné, ladite seconde bascule (10') transmettant un mouvement rectiligne à une seconde tige (11') jusqu'à ce que l'une de ces extrémités actionne la bascule de butée (12), ladite seconde tige (11') comportant un second ressort de rappel (16') lui permettant de regagner sa position de repos lorsque le second poussoir (9') n'est plus actionné tout en entraînant sur son passage l'une des goupilles d'entraînement (7) par l'intermédiaire d'un second crochet (17') déclenchant ainsi la rotation dans le sens opposé audit premier sens du cadran rotatif (1).

5. Module horloger selon la revendication 4, **caractérisé en ce que** la forme et le positionnement des deux bascules de transmission (10, 10') permettent d'actionner uniquement un poussoir (9, 9') à la fois.

6. Module horloger selon l'une quelconque des revendications 3 à 5, **caractérisé en ce que** les moyens d'arrêt de la bascule de butée (12) comporte un doigt d'arrêt (13) pouvant librement basculer autour d'un axe de rotation (14) et deux goupilles (15) limitant le débattement dudit doigt (13).

7. Module horloger selon la revendication 6, **caractérisé en ce que** le pourtour du cadran rotatif (1) comporte plusieurs bossages (19) destinés à s'ajuster à tour de rôle dans un logement (20) situé sur une lame ressort (21) lorsque l'une des goupilles de butée (8) est arrêtée par le doigt d'arrêt (13) assurant ainsi le maintien du cadran rotatif dans une position fixe.

8. Module horloger selon la revendication 4, **caractérisé en ce que** chaque crochet (17, 17') est librement ajusté sur sa tige (11, 11') autour d'un axe (23, 23') perpendiculaire à cette dernière, un ressort (24, 24') étant fixé sur la tige (11, 11') de sorte qu'il appuie sur le talon du crochet (17, 17') forçant sa position en saillie par rapport à la tige (11, 11'), le crochet (17, 17') se rabattant au contact de la goupille d'entraînement (7) lorsque la tige (11, 11') est actionnée par la bascule de transmission (10, 10').

9. Module horloger selon la revendication 7, **caractérisé en ce que** les goupilles d'entraînement (7), les goupilles de butées (8) et le cas échéant les bossages (19) sont en nombre égale et positionnés en correspondance.

10. Module horloger selon la revendication 9, **caractérisé en ce qu'**elle comporte quatre goupilles d'entraînement (7), quatre goupilles de butées (8) et quatre bossages (19).

11. Montre comportant le module horloger selon l'une quelconque des revendications 1 à 10.

## Claims

1. Watch module arranged to be fitted to a watch movement, said module comprising a rotary dial (1) possessing an opening (2) arranged to display a complication of the watch movement or an image, which module is **characterized in that** said rotary dial (1) is mounted rotatably on a base dial (3) via an annular low-friction member (4), a pusher (9) being able to pivot said rotary dial (1) through a certain angle so as to be able to display another complication or image through the opening (2).

2. Watch module according to Claim 1, **characterized in that** it comprises means (8, 13, 19, 21) for arresting and coupling the rotary dial (1) to the base dial (3), said module being arranged on the one hand in such a way as to decouple the rotary dial (1) from the base dial (3) when the pusher (9, 9') is pushed, and on the other hand to drive the rotary dial (1) when the pusher (9, 9') is released.

3. Watch module according to Claim 2, **characterized in that** the underside of the rotary dial (1) comprises on the one hand several so-called driving pins (7) arranged at regular or irregular intervals on a circle (6) situated close to its center, and on the other hand several so-called stop pins (8) positioned on its perimeter at regular or irregular intervals, the action of the pusher (9) causing a transmission rocker (10) to pivot and communicate a rectilinear movement to a rod (11) until one of its ends operates a so-called stop rocker (12) comprising means for stopping the stop pins (8), which stop rocker (12) pivots in order momentarily to disengage one of said stop pins (8) from said stop means, said rod (11) comprising a return spring (16) allowing it to regain its rest position when the pusher (9) is no longer being operated, the rod (11) taking with it as it passes one of the driving pins (7) by means of a hook (17), thereby triggering the rotation in a first direction of rotation of the rotary dial (1), and the latter pivoting until the next stop pin (8) is stopped by the stop means of the stop rocker (12).

4. Watch module according to Claim 3, **characterized in that** it comprises a second pusher (9') that causes a second transmission rocker (10') to pivot when the second pusher (9') is operated, which second rocker (10') transmits a rectilinear movement to a second rod (11') until one of its ends operates the stop rocker (12), said second rod (11') comprising a second return spring (16') allowing it to regain its rest position when the second pusher (9') is no longer being operated, taking with it as it passes one of the driving pins (7) by means of a second hook (17'), thereby triggering a rotation in the opposite direction to said first direction of the rotary dial (1).

5. Watch module according to Claim 4, **characterized in that** the shaping and positioning of the two transmission rockers (10, 10') allow only one pusher (9, 9') to be operated at a time.

6. Watch module according to any one of Claims 3 to 5, **characterized in that** the means for stopping the stop rocker (12) comprise a stop finger (13) that can pivot freely about a pivot pin (14) and two pins (15) that limit the movement of said finger (13).

7. Watch module according to Claim 6, **characterized in that** the perimeter of the rotary dial (1) has several humps (19) designed to click one at a time into a housing (20) formed in a leaf spring (21) when one of the stop pins (18) is stopped by the stop finger (13), thereby holding the rotary dial in a fixed position.

8. Watch module according to Claim 4, **characterized in that** each hook (17, 17') is loosely fitted to its rod (11, 11') about a pin (23, 23') perpendicular to said rod (11, 11'), a spring (24, 24') being mounted on the rod (11, 11') in such a way that it rests on the nub of the hook (17, 17'), pushing it out from the rod (11, 11'), and the hook (17, 17') retracting on contact with the driving pin (7) when the rod (11, 11') is being operated by the transmission rocker (10, 10').

9. Watch module according to Claim 7, **characterized in that** there are equal numbers of driving pins (7), stop pins (8) and, where applicable, humps (19) and they are in matching positions.

10. Watch module according to Claim 9, **characterized in that** it comprises four driving pins (7), four stop pins (8), and four humps (19).

11. Watch comprising the watch module according to any one of Claims 1 to 10.

## Patentansprüche

1. Uhrmodul, das eingerichtet ist, um auf einem Uhrwerk eingestellt zu werden, wobei das Modul ein drehbares Zifferblatt (1) mit einer Öffnung (2) aufweist, die eingerichtet ist, um die Sichtbarmachung einer Komplikation des Uhrwerks oder eines Bilds zu ermöglichen, **dadurch gekennzeichnet, dass** das drehbare Zifferblatt (1) mittels eines ringförmigen Organs mit geringer Reibung (4) drehbar auf ein Basiszifferblatt (3) montiert ist, wobei ein Drücker (9) das drehbare Zifferblatt (1) um einen bestimmten Winkel schwenken lassen kann, um eine andere Komplikation oder ein anderes Bild durch die Öffnung (2) sichtbar machen zu können.

2. Uhrmodul nach Anspruch 1, **dadurch gekennzeichnet, dass** es Mittel (8, 13, 19, 21) zum Arretieren und zum festen Verbinden des drehbaren Zifferblatts (1) mit dem Basiszifferblatt (3) aufweist, wobei das Modul einerseits eingerichtet ist, um das drehbare Zifferblatt (1) vom Basiszifferblatt (3) zu lösen, wenn der Drücker (9, 9') gedrückt wird, und andererseits, um das drehbare Zifferblatt (1) anzutreiben, wenn der Drücker (9, 9') losgelassen wird.

3. Uhrmodul nach Anspruch 2, **dadurch gekennzeichnet, dass** das drehbare Zifferblatt (1) auf seiner Unterseite einerseits mehrere so genannte Antriebsstifte (7), die in regelmäßigem Abstand oder nicht auf einem Kreis (6) angeordnet sind, der sich nahe seiner Mitte befindet, und andererseits mehrere so genannte Anschlagstifte (8) aufweist, die an seinem Umfang in regelmäßigem Abstand oder nicht positioniert sind, wobei die Betätigung des Drückers (9) eine Übertragungs-Kippvorrichtung (10) schwenken lässt, die eine geradlinige Bewegung auf eine Stange (11) überträgt, bis eines ihrer Enden eine so genannte Anschlag-Kippvorrichtung (12) betätigt, die Arretiermittel für die Anschlagstifte (8) aufweist, wobei die Anschlag-Kippvorrichtung (12) schwenkt, um kurzzeitig einen der Anschlagstifte (8) von den Arretiermitteln zu lösen, wobei die Stange (11) eine Rückholfeder (16) aufweist, die es ihr ermöglicht, in ihre Ruhestellung zurückzukommen, wenn der Drücker (9) nicht mehr betätigt wird, wobei die Stange (11) auf ihrem Weg einen der Antriebsstifte (7) mittels eines Hakens (17) antreibt, wodurch die Drehung in einer ersten Drehrichtung des drehbaren Zifferblatts (1) ausgelöst wird, wobei dieses schwenkt, bis der nächste Anschlagstift (8) von den Arretiermitteln der Anschlag-Kippvorrichtung (12) arretiert wird.

4. Uhrmodul nach Anspruch 3, **dadurch gekennzeichnet, dass** es einen zweiten Drücker (9') aufweist, der eine zweite Übertragungs-Kippvorrichtung (10') schwenken lässt, wenn der Drücker (9') betätigt wird, wobei die zweite Kippvorrichtung (10') eine geradlinige Bewegung auf eine zweite Stange (11') überträgt, bis eines ihrer Enden die Anschlag-Kippvorrichtung (12) betätigt, wobei die zweite Stange (11') eine zweite Rückholfeder (16') aufweist, die es ihr ermöglicht, in ihre Ruhestellung zurückzukehren, wenn der zweite Drücker (9') nicht mehr betätigt wird, und gleichzeitig auf ihrem Weg einen der Antriebsstifte (7) über einen zweiten Haken (17') antreibt, wodurch die Drehung des drehbaren Zifferblatts (1) in zur ersten Richtung entgegengesetzten Richtung ausgelöst wird.

5. Uhrmodul nach Anspruch 4, **dadurch gekennzeichnet, dass** die Form und die Positionierung der zwei Übertragungs-Kippvorrichtungen (10, 10') es ermöglichen, jeweils nur einen Drücker (9, 9') zu betätigen.

6. Uhrmodul nach einem der Ansprüche 3 bis 5, **dadurch gekennzeichnet, dass** die Arretiermittel der Anschlag-Kippvorrichtung (12) einen Arretierfinger (13), der frei um eine Drehachse (14) kippen kann, und zwei Stifte (15) aufweisen, die den Ausschlag des Fingers (13) begrenzen.

7. Uhrmodul nach Anspruch 6, **dadurch gekennzeichnet, dass** der Umfang des drehbaren Zifferblatts (1) mehrere Nocken (19) aufweist, die dazu bestimmt sind, sich abwechselnd in eine auf einer Blattfeder (21) angeordnete Aufnahme (20) einzupassen, wenn einer der Anschlagstifte (8) vom Arretierfinger (13) arretiert wird, wodurch der Halt des drehbaren Zifferblatts in einer ortsfesten Stellung gewährleistet wird.

8. Uhrmodul nach Anspruch 4, **dadurch gekennzeichnet, dass** jeder Haken (17, 17') frei auf seiner Stange (11, 11') um eine Achse (23, 23') lotrecht zu dieser letzteren eingestellt wird, wobei eine Feder (24, 24') so auf der Stange (11, 11') befestigt ist, dass sie auf den Vorsprung des Hakens (17, 17') drückt, wodurch seine vorstehende Position bezüglich der Stange (11, 11') erzwungen wird, wobei der Haken (17, 17') sich beim Kontakt mit dem Antriebsstift (7) herunterdrückt, wenn die Stange (11, 11') von der Übertragungs-Kippvorrichtung (10, 10') betätigt wird.

9. Uhrmodul nach Anspruch 7, **dadurch gekennzeichnet, dass** die Antriebsstifte (7), die Anschlagstifte (8) und ggf. die Nocken (19) in gleicher Anzahl vorliegen und einander entsprechend positioniert sind.

10. Uhrmodul nach Anspruch 9, **dadurch gekennzeichnet, dass** es vier Antriebsstifte (7), vier Anschlagstifte (8) und vier Nocken (19) aufweist.

11. Uhr, die das Uhrmodul nach einem der Ansprüche 1 bis 10 aufweist.
